# EUROPÄISCHE PATENTANMELDUNG

(11) **EP 0 154 100 A1**
(43) Veröffentlichungstag der Anmeldung: **11.09.1985**
(21) Anmeldenummer: 84810092.1
(22) Anmeldetag: 27.02.1984
(51) Int. Cl.: E04H 1/02

(54) **Solar-Reihenhaus mit Lichthof, Wintergarten, Sonnenkollektoren u. verbesserten optischen und akustischen Verhältnissen**

(71) Anmelder: Villiger, Walter, CH-5635 Rickenbach AG (CH)
(72) Erfinder: Villiger, Walter, CH-5635 Rickenbach AG (CH)

(57) **Zusammenfassung**

Die Erfindung bezweckt, trotz reduziertem Landbedarf, Reihenhäuser Wohnkomfort, wie im Landhaus zu schaffen, und durch Solargerechte Form und Anordnung der Baukörper und Räume Energie zu sparen.

Zur Ereichung dieser Ziele besteht eine Wohneinheit 1 aus Teilstücken von zwei gleichen Baukörpern 2, 3 welche mit einer Spitze in allgemeiner Richtung Norden zeigen. Der First 6 jedes Baukörpers ist nach Norden abfallend mit einem Neigunswinckel welcher etwa tiefsten Winter- Mittagsonnen-Einstrahlwinckel 7 entspricht und damit die volle Besonnung dess nördlichen Baukörpers zulässt. Durch Verglasung der Nördlichen Dachpartie 8 wird ein darunter liegender Lichthof 9 erhellt

Durch eine V-förmig zwischen den Baukörpern 2,3, liegende Plattform 10 wird Platz gebildet für Wintergarten 13, Sonnenkollektoren 12 Terassen 14 sowie Aufbauten für optische u.akustische Verbesserungen im Bereiche dess Obergeschosses. Durch Anordnung der Warmräume 16 im nördlichen Baukörper 2 u. der Kalträume in den südlichen Baukörper 3 wird zwischen den Wohnungen eine themische u.akustische Pufferzone gebildet.

Dank der breiten Süd-, Südost- Südwestfronten, im Bereiche der Warmäume 16 kann auf Nordfenster u.Nordtü- ren verzichtet werden, was in Bezug auf die Nachbarwohnungen optische u.akustische Verbesserungen bringt.

## Beschreibung

Die Erfindung bezieht sich auf ein Solar-Reihenhaus mit Lichthof, Wintergarten,Sonnenkollektoren,Terassen, u.verbesserten optischen und akustischen Verhältnissen.

Reihenhäuser konventioneller Bauart zeichnen sich durch reduzierten Landbedarf aus,hingegen werden Einschränkungen in Bezug auf Besonnung,sowie optischer u.akustischer Verhältnisse unumgänglich. Auch bei der heutigen Tendenz,die Einfamielenhaus-Abstände kleiner zu wählen,werden die Besonnung u.die optischen u. akustisch Verhältnisse ungünstig beeinflusst.

Hier will die Erfindung Verbesserung schaffen. Die Erfindung,wie sie in den Ansprüchen gekennzeichnet ist,löst die Aufgabe,ein Solar-Reihenhaus,mit Lichthof,Wintergarten,Sonnenkollektoren und verbesserten optischen u.akustischen Verhältnissen zu schaffen, sodass trotz reduziertem Bauland- u. Energiebedarf individuele Landhaus-Wohnverhältnisse möglich sind.

Im folgendem wird die Erfindung anhand von Zeichnungen näher erläutert. Es zeigt Fig.1 in perspektivischer Darstellung ein ausführungsbeispiel von erfindungsgemässen Solar-Reihenhäusern.

Fig. 2 Eine Draufsicht einer Ueberbaung u. Beispiele der Anordnung u.0rientierung der einzelnen Baukörper.

Fig.3 Parterre-Grundrissbeispiel.

Fi_{Q}. 4 Dachgeschoss-Grundrissbeispiel.

In den Figuren sind Solar-Reihenhäuser mit Lichthof,Wintergarten, Sonnenkollektoren,Terassen u.verbesserten optischen u.akustischen Verhältnissen dargestellt,welche im grundsätzlichen Aufbau folgendem entspricht: Eine Wohneinheit 1 besteht aus Teilstücken von zwei benachbarten gleicher Baukörper 2,3.Die Grundform jedes Baukörpers 2,3 ist ein in allgemeiner Richtung Norden weisendes Dreieck 4. Das in der Draufsicht ebenfalls dreieckige Dach 5 weist einen nach Norden abfallenden First 6 auf,welcher einen Neigunswinckel 7 aufweist der etwa dem tiefsten Winter-Mittagssonnen-Einstrahlwinckel entspricht,und dadurch die volle Besonnung der Giebelwand 11 ermöglicht.

Der auslaufende nördliche Dachteil 8 weist lichtdurchlässige Partien auf und überdeckt einen Lichthof 9.

Zwischen dem nördlichen u.dem südlichen Baukörper 2,3 befindet sich eine Verbindungs-Plattform 10 welche sich V-förmig nach Süden verschmälert.im Bereiche dieser Plattform u.Südgiebel befindet sich Platz für Wintergarten 13,Sonnenkolektoren 12,Terasse 14,sowie Aufbauten für optische u.akustische Verbesserungen 15.

Pro Wohneinheit 1 befinden sich die Warmräume 16 im nördlichen Baukörper 2 u.die Kalträume 17 im südlichen Baukörper 3 sodass akustische u.thermmische Pufferzonen zwischen den Wohneinheiten bestehen.Die Warmräume 16 jeder Wohneinheit weisen nur Süd-,Südost- u.Südwestfenster u.Ausentüren auf,sodass die optischen u.akustischen Verhältnisse in Bezug auf die Nachbarwohnungen verbessert sind.

## Patentansprüche

1. Solar-Reienhaus mit Lichthof 9,Wintergarten 13,Sonnenkollektoren 12,Terasse 14 u.verbesserten optischen und akustischen verhältnissen, dadurch gekennzeichnet,dass eine Wohneinheit 1 aus Teilstücken von zwei benachbarten gleichen Baukörpern 2,3 welche mit den Spitzen 4 in allgemeiner Richtung nach Norden zeigen,gebildet wird.

2. Solar-Reihenhaus nach Patentanspruch 1 bei welchem das dreieckige Dach 5 über dem Baukörper 2 einen nach Norden abfallenden First 6 aufweist,dessen Neigungswinkel 7 etwa dem tiefsten Winter-Mittagssonnen-Einfallwinkel entspricht, sodass die Giebelwand 11 voll besonnt bleibt,und durch Lichtdurchlässige Partien am auslaufenden Dachende 8 der Lichthof 9 erhellt wird.

3. Solar-Reihenhaus nach Patentanspruch lu.2 bei dem sich zwischen dem nördlichen u.südlichen gleichartigen Baukörpern 2,3 eine Verbindungsplattform 10 besteht welche sich nach Süden V-förmig verschmälert und Platz bietet für Wintergarten 13, Sonnenkollektoren 12, Terasse 14, sowie Aufbauten für optische akustische Verbesserungen.

4. Solar-Reihenhaus nach Patentanspruch 1,2,u.3 bei dem sich die Warmräume 16 im Bereiche dess nördlichen Baukörpers 2 und die Kalträume 17 sich im südlichen Baukörper 3 befinden, und so akustische u,thermische Pufferzonen zwischen den Wohnungen gebildet werden.

5. Solar-Reihenhaus nach Patentanspruch 1,2,3u.4 bei dem die Warmräume 16 nur Süd-,Südost-u.Südwestfenster u.Türen aufweisen, dass sich nebst thermischen Vorteilen optische und akustische Verbesserungen in Bezug auf Nachbarhäuser ergeben.
